# FASCICULE DE BREVET EUROPEEN

(11) **EP 0 618 321 B1**
(45) Date de publication et mention de la délivrance du brevet: **16.12.1998**
(21) Numéro de dépôt: 94830132.0
(22) Date de dépôt: 23.03.1994
(51) Int. Cl.: D05B 23/00

(54) **Procédé et une machine pour la couture automatique de deux bas pour former un collant**
Verfahren und Maschine zum automatischen Zusammennähen zweier Strümpfe zu einer Strumpfhose
Method and apparatus for the automatic sewing of two stockings forming a panty hose

(30) Priorité: 01.04.1993 IT FI930066
(43) Date de publication de la demande: 05.10.1994
(73) Titulaire: MATEC S.p.A., 50018 Scandicci (Firenze) (IT)
(72) Inventeur: Migliorini, Pier Lorenzo, I-52028 Terranuova Bracciolini (Arezzo) (IT)
(74) Mandataire: Martini, Lazzaro

(56) Documents cités:
- EP-A- 0 534 915
- DE-A- 3 506 316
- GB-A- 895 181
- US-A- 3 777 681
- US-A- 3 941 069

## Description

La présente invention a pour objet un procédé et une machine pour la couture automatique de deux bas pour former un collant.

On connaît, d'après le brevet italien FI 91 A 232 du même titulaire, une machine pour la couture automatique de deux bas pour former un collant, laquelle comprend: des moyens à carrousel tournant horizontalement par intermittence, avec plusieurs formes plates, jumelées, de support des bas, ces formes étant solidaires l'une de l'autre et entraînées conjointement au moyen d'un organe de support correspondant et fixes par rapport aux moyens de couture des bas durant l'exécution de chaque phase opérationnelle; des moyens de positionnement et de déplacement des bas sur les formes de support respectives; des moyens pour la coupe longitudinale des corps des bas; des moyens pour la couture des bords alignés deux par deux des corps des deux bas ainsi découpés, avec deux machines à coudre mobiles, chacune desquelles exécute la couture d'union d'une paire correspondante de bords de tissu.

Mais l'expérience a démontré que, du fait que la couture réalisée en deux parties, lesquelles sont partiellement superposées en correspondance de la zone périnéale du corps, le collant fini assume un aspect extérieur peu agréable. A cela s'ajoute le fait que l'utilisation de deux machines à coudre entraîne une bonne augmentation du coût de fabrication et d'exploitation de ces machines connues, compte tenu du fait que le coût de chaque machine à coudre est considérable par rapport au coût d'ensemble de la machine.

On connaît par le document US-3777681 une machine à corrousel pour la couture automatique de deux bas pour former un collant laquelle comprend plusieurs paires de formes plates, jumellées pour supporter les bas étendus, des moyens pour la coupe longitudinelle des corps des bas, des moyens pour la couture en deux parties des bords correspondants de tissu.

On connaît aussi par le document DE-A1-3506316 un dispositif pour la formation d'un collant avec gousset lequel comprend deux pinces pour retenir les parties intérieures et contigues des jambes et la fourche du collant, des moyens pour découper les parties de tissu retenues par lesdites pinces, des moyens pour retenir les goussets, des moyens pour approcher une bordure des goussets à la partie correspondante des jambes, des moyens pour mener la fourche et le gousset à une machine à coudre.

Le but principal de la présente invention est d'éliminer les inconvénients mentionnés ci-dessus et de proposer un procédé et une machine pour former des collants qui permettent d'obtenir une seule couture d'union des bords découpés des bas et, en même temps, une bonne réduction du coût de fabrication et d'exploitation de la machine, tout en conservant la même capacité de production élevée.

Ce résultat a été atteint, conformément à l'invention, en adoptant un procédé pour la couture automatique de deux bas pour former un collant selon la revendication 1.

Et pour mettre en oeuvre ledit procédé, on utilise une machine à carrousel circulaire avec les caractéristiques de la revendication 2.

Les avantages obtenus grâce à la présente invention consistent essentiellement en ce qu'il est possible de réaliser la couture unique et continue des bords alignés des corps des deux bas à unir, c'est-à-dire sans solution de continuité, en assurant une capacité de production élevée et en conférant au collant un aspect extérieur agréable; en ce qu'il est possible de réduire sensiblement le coût de fabrication d'une machine pour former les collants ayant la même capacité de production, grâce à l'élimination d'une machine à coudre; en ce qu'une machine conformément à l'invention est très fiable, même après une longue période d'utilisation.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels: la Fig. 1A représente schématiquement une vue en plan d'une machine pour former des collants conformément à l'invention; la Fig. 2 représente schématiquement les moyens pour l'entraînement des palettes porte-formes de la machine de la Fig. 1, selon une première forme de mise en oeuvre de l'invention; la Fig. 3 représente schématiquement les moyens pour l'entraînement des palettes porte-formes de la machine de la Fig. 1, conformément à une deuxième forme de mise en oeuvre de l'invention; la Fig. 4 représente schématiquement la machine de la Fig. 1, dans la position de début de couture d'un collant; la Fig. 5 représente la machine de la Fig. 4, dans la position de couture ultérieure du collant; la Fig. 6 représente la machine de la Fig. 5, dans la position de couture ultérieure du collant; la Fig. 7 représente la machine de la Fig. 6, dans la position de couture ultérieure du collant; la Fig. 8 représente la machine de la Fig. 7, dans la position de couture ultérieure du collant; la Fig. 9 représente la machine de la Fig. 8, dans la phase de fin de couture du collant; la Fig. 10 représente les moyens pour l'entraînement des palettes porte-formes de la machine de la Fig. 1, conformément à une autre forme de mise en oeuvre de l'invention.

Réduit à sa structure essentielle et en référence aux figures des dessins annexés, un procédé pour la couture automatique de deux bas pour former un collant, comprenant les phases suivantes:
a) enfiler et positionner les deux bas sur des formes jumelées correspondantes de support (1);
b) effectuer la coupe longitudinale d'une même longueur des corps des bas ainsi positionnés;
c) écarter les formes (1) précitées avec les corps des bas ainsi découpés;
d) effectuer la couture des bords de tissu dépassant des formes (1) ainsi écartées; conformément à l'invention, prévoit que ladite couture soit unique, c'est-à-dire réalisée sans solution de continuité pour les deux paires de bords de tissu et effectuée avec les formes (1) correspondantes asservies à un mouvement relatif continu d'avance à vitesse constante, et dans lequel une ou plusieurs des phases précitées (a,b,c) qui précèdent la phase (d) de couture sont effectuées avec l'arrêt des supports des formes (1) correspondantes pour permettre l'action des moyens opérationnels correspondants (c'est-à-dire de chargement, positionnement, coupe et ainsi de suite).

Autrement dit, durant une ou plusieurs desdites phases (a,b,c), un ou plusieurs des supports des formes (1) peuvent être à l'arrêt, alors que tous les autres sont en mouvement.
Ainsi, par exemple, en prenant comme hypothèse le cas de cinq supports pour autant de formes (1), durant la phase (d) de couture, deux formes (1) avec les supports correspondants peuvent être arrêtées par rapport aux moyens d'entraînement correspondants et les trois autres en mouvement. Il va de soi que, en correspondance des formes (1) arrêtées, ce sont les moyens correspondants de traitement des bas qui se déplacent et inversement.

Et pour mettre en oeuvre ledit procédé, on utilise une machine à carrousel circulaire avec cinq formes (1) plates jumelées de support de chaque paire de bas à unir, avec des moyens pour le positionnement et le déplacement des bas sur les formes respectives, avec des moyens pour la coupe longitudinale desdits corps, dans laquelle, conformément à l'invention, lesdites formes (1) sont supportées individuellement par des palettes porte-formes (2) correspondantes de manière à permettre leur entraînement séparément et à des vitesses différentes, dans laquelle une machine à coudre (3) automatique est prévue, fixe en correspondance de la station (S) de couture des bas, de manière à réaliser la couture unique, c'est-à-dire sans solution de continuité, des bords alignés des corps ainsi découpés, et dans laquelle des moyens sont prévus pour l'entraînement à vitesse différenciée de chaque palette (2) en correspondance de la station de couture (S) par rapport à toutes les autres.

Plus particulièrement, en référence à la Fig. 2 des dessins annexés, lesdits moyens d'entraînement des palettes (2) comprennent un secteur denté (4) en correspondance de la base de chaque palette (2), lequel possède un profil en arc de cercle, avec la concavité dirigée vers l'intérieur de la machine, et coopère avec un pignon (5) correspondant. Lesdits pignons (5) sont disposés aux sommets d'un hexagone régulier à l'intérieur de la machine et la distance entre deux pignons (5) consécutifs est environ égale à la corde de l'arc de cercle précité, de manière à permettre l'entraînement des palettes (2) quelle que soit leur position angulaire. Et, pour permettre l'entraînement à vitesse différenciée de la palette (2) en correspondance de la station de couture par rapport aux autres palettes (2), chaque pignon (5) est relié à un organe moteur correspondant - par simplification non représenté sur le dessin - de manière que le pignon (5) de la station de couture et celui qui le suit dans la direction de la rotation du carrousel tournent à une vitesse constante et continue. Le développement angulaire de chaque secteur (4) est une fraction de l'angle d'un tour, de manière qu'une fraction (X) égale soit libre, c'est-à-dire ne coopérant avec aucun secteur (4).

Avantageusement, conformément à l'invention et en référence à la Fig. 2 des dessins annexés, lesdits moyens d'entraînement des palettes (2) comprennent deux transmissions à chaîne (6,7) à boucle fermée, dont une (6) est asservie à un organe moteur correspondant (60) et destinée à entraîner le pignon (5) en correspondance de la station de couture et celui placé immédiatement après, et l'autre (7) est asservie à un organe moteur correspondant (70) et destinée à entraîner les pignons (5) étrangers à la station de couture (S).

En alternative, en référence à la Fig. 3 des dessins annexés, lesdits moyens d'entraînement des palettes (2) comprennent une bielle (8) en correspondance de la base inférieure de chaque palette (2), laquelle, d'un côté, est articulée sur la base de la palette correspondante (2) et, de l'autre côté, coopère, dans la section comprise entre la station de chargement (C) et la station de couture (S), avec une chaîne de transmission correspondante (9) entraînée par un organe moteur (90) et coopère, dans la section en correspondance de la station de couture (S), avec une chaîne de transmission correspondante (10) entraînée par un organe moteur (11) tournant à une vitesse supérieure par rapport au moteur (90). De cette manière, on obtient l'entraînement à vitesse différenciée des palettes (2) dans la station de couture par rapport à celle de toutes les autres.

Selon une autre alternative, en référence à la Fig. 10 des dessins annexés, lesdites palettes porte-formes (2) sont entraînées à vitesse différenciée, en relation avec les positions instantanées respectives, au moyen de deux chaînes d'entraînement (12, 13), chacune desquelles est supportée par un élément de guidage (120, 130) en technopolymère, dont une (12) est asservie à un organe moteur (121) correspondant et destinée à entraîner les palettes (2) des formes (1) qui sont en dehors de la station de couture (C) et l'autre (13) est asservie à un organe moteur (131) correspondant et destinée à entraîner les palettes (2) des formes (1) qui sont en correspondance de la station de couture (C) .

## Revendications

1. Procédé pour la couture automatique de deux bas pour former un collant, comprenant les phases suivantes:
a) enfiler et positionner les deux bas sur des formes jumelées correspondantes de support;
b) effectuer la coupe longitudinale d'une même longueur des corps des bas ainsi positionnés;
c) écarter les formes précitées avec les corps des bas ainsi découpés;
d) effectuer la couture des bords de tissu dépassant des formes (1) ainsi écartées;
caracterisé en ce que les formes qui ne sont pas interessées à la couture sont mobiles separément et à des vitesses differentes de manière à permettre leur arrêt pour les phases correspondantes, separément et en ce que pendant la phase de couture la vitesse d'entrainement est constante et la même pour toutes les formes, mais differenciée par rapport à celle des formes qui ne sont pas intéressées à la couture.

2. Machine pour la couture automatique de deux bas pour former un collant conformément au procédé de la revendication 1, comprenant plusieurs formes (1) plates jumelées de support de chaque paire de bas à unir, des moyens pour le positionnement et le déplacement des bas sur les formes respectives, des moyens pour la coupe longitudinale desdits corps, caractérisée en ce que lesdites formes (1) sont supportées individuellement par des palettes porte-formes (2) correspondantes de manière à permettre leur entraînement séparément et à des vitesses différentes, en ce qu'elle comprend une machine à coudre (3) automatique, fixe en correspondance de la station (S) de couture des bas, de manière à réaliser une couture ininterrompue et faite en une fois des bords alignés des corps ainsi découpés, et en ce qu'elle comprend des moyens pour l'entraînement à vitesse différenciée de chaque palette (2) en correspondance de la station de couture (S) par rapport à toutes les autres.

3. Machine selon la revendication 2, caractérisée en ce que lesdits moyens d'entraînement des palettes (2) comprennent un secteur denté (4) en correspondance de la base de chaque palette (2), lequel possède un profil en arc de cercle, avec la concavité dirigée vers l'intérieur de la machine, et coopère avec un pignon (5) correspondant: lesdits pignons (5) étant disposés aux sommets d'un hexagone régulier à l'intérieur de la machine et la distance entre deux pignons (5) consécutifs étant environ égale à la corde de l'arc de cercle précité, de manière à permettre l'entraînement des palettes (2) quelle que soit leur position angulaire.

4. Machine selon les revendications 2 et 3, caractérisée en ce que chaque pignon (5) est relié à un organe moteur correspondant de manière que le pignon (5) de la station de couture et celui qui le suit dans la direction de la rotation du carrousel tournent à une vitesse différente de celle de tous les autres pignons (5).

5. Machine selon les revendications 2 et 3, caractérisée en ce que le développement angulaire de chaque secteur (4) est une fraction de l'angle d'un tour, de manière qu'une fraction (X) égale soit libre, c'est-à-dire ne coopérant avec aucun secteur (4).

6. Machine selon la revendication 2, caractérisée en ce que lesdits moyens d'entraînement des palettes (2) comprennent deux transmissions à chaîne (6,7) à boucle fermée, dont une (6) est asservie à un organe moteur correspondant (60) et destinée à entraîner le pignon (5) en correspondance de la station de couture et celui placé immédiatement après, et l'autre (7) est asservie à un organe moteur correspondant (70) et destinée à entraîner les pignons (5) étrangers à la station de couture (S).

7. Machine selon la revendication 2, caractérisée en ce que lesdits moyens d'entraînement des palettes (2) comprennent une bielle (8) en correspondance de la base inférieure de chaque palette (2), laquelle, d'un côté, est articulée sur la base de la palette correspondante (2) et, de l'autre côté, coopère, dans la section comprise entre la station de chargement (C) et la station de couture (S), avec une chaîne de transmission correspondante (9) entraînée par un organe moteur (90) et coopère, dans la section en correspondance de la station de couture (S), avec une chaîne de transmission (10) entraînée par un organe moteur (11) tournant à une vitesse différente de celle du moteur (90).

8. Machine selon la revendication 3, caractérisée en ce que lesdits moyens d'entraînement des palettes porte-formes (2) comprennent une paire de chaînes d'entraînement (12, 13) agissant sur les bases des palettes (2), chacune desquelles est supportée par un élément de guidage (120, 130) en technopolymère, dont une (12) est asservie à un organe moteur (121) correspondant et destinée à entraîner les palettes (2) des formes (1) qui sont en dehors de la station de couture (C) et l'autre (13) est asservie à un organe moteur (131) correspondant et destinée à entraîner les palettes (2) des formes (1) qui sont en correspondance de la station de couture (C).

## Patentansprüche

1. Verfahren zum automatischen Nähen von zwei Strümpfen zur Herstellung einer Strumpfhose, das die folgenden Phasen umfaßt:
a) Auffädeln und Positionieren der beiden Strümpfe auf entsprechende, einander ähnliche Tragformen,
b) Durchführen eines Längsschnittes gleicher Länge an den Körpern der derart positionierten Strümpfe,
c) Spreizen der Formen mit den derart beschnittenen Skumpfkörpern,
d) Durchführen des Nähens der Geweberänder, die über die derart gespreizten Formen (1) hinaus verlaufen,
**dadurch gekennzeichnet,** daß die Formen, die nicht am Nähen beteiligt sind, getrennt und mit unterschiedlichen Geschwindigkeiten derart bewegbar sind, daß sie für die entsprechenden Phasen getrennt angehalten werden können, und daß während der Phase des Nähens die Antriebsgeschwindigkeit konstant und für alle Formen die gleiche aber von der Antriebsgeschwindigkeit der Formen verschieden ist, die nicht am Nähen beteiligt sind.

2. Maschine zum automatischen Nähen von zwei Strümpfen zur Herstellung einer Strumpfhose gemäß dem Verfahren nach Anspruch 1, die folgende Bestandteile aufweist mehrere flache, paarige Tragformen (1) für jedes Paar von miteinander zu verbindenden Strümpfen, Einrichtungen zum Positionieren und Verschieben der Strümpfe auf den betreffenden Formen und Einrichtungen zum Schneiden in Längsrichtung dieser Körper, da**durch gekennzeichnet**, daß die Formen (1) einzeln von entsprechenden Form-Tragplatten (2) derart getragen werden, daß sie voneinander getrennt und mit unterschiedlichen Geschwindigkeiten angetrieben werden können, und daß eine bezüglich der Nähstation (S) der Strümpfe feste automatische Nähmaschine (3) vorgesehen ist, derart, daß ein ununterbrochenes in einem einzigen Schritt durchführbares Nähen der ausgerichteten Ränder der derart beschnittenen Körper ermöglicht wird, und daß die Maschine Einrichtungen umfaßt, die dazu dienen, eine jede Platte (2) im Bereich der Nähstation (S) mit einer Geschwindigkeit anzutreiben, die von der aller anderen verschieden ist.

3. Maschine nach Anspruch 2, dadurch gekennzeichnet, daß die Antriebsmittel für die Platten (2) einen mit Zähnen versehenen Sektor (4) im Bereich der Basis einer jeden Platte (2) umfassen, der ein kreisbogenförmiges Profil besitzt, das zum Inneren der Maschine hin konkav ist und der mit einem entsprechenden Ritzel (5) zusammenwirkt, wobei die Ritzel (5) an den Scheiteln eines regelmäßigen Sechsecks im Inneren der Maschine angeordnet sind und der Abstand zwischen zwei aufeinanderfolgenden Ritzeln (5) ungefähr gleich der Sehne des erwähnten Kreisbogens ist, derart, daß der Antrieb der Platten (2) unabhängig von ihrer Winkelposition erfolgen kann.

4. Maschine nach den Ansprüchen 2 und 3, **dadurch gekennzeichnet**, daß jedes Ritzel (5) mit einem entsprechenden Antriebsorgan derart verbunden ist, daß das Ritzel (5) der Nähstation und das, welches in der Drehrichtung des Karussells folgt, sich mit einer Geschwindigkeit drehen, die von der aller anderen Ritzel (5) verschieden ist

5. Maschine nach den Ansprüchen 2 und 3, dadurch gekennzeichnet, daß die winkelmäßige Abwickelung eines jeden Sektors (4) ein Bruchteil des Winkels einer Drehung derart ist, daß ein gleicher Bruchteil (X) freibleibt, d.h. nicht mit irgend einem Sektor (4) zusammenwirkt.

6. Maschine nach Anspruch 2, **dadurch gekennzeichnet**, daß die Antriebsmittel der Platten (2) zwei Endlos-Kettentransmissionen (6, 7) umfassen, von denen die eine (6) einem entsprechenden Antriebsorgan (60) zugeordnet und dazu bestimmt ist, das derr Nähstation zugeordnete Ritzel (5) und das unmittelbar danach angeordnete Ritzel anzutreiben, und von denen die andere (7) einem entsprechenden Antriebsorgan (70) zugeordnet ist und dazu dienen, dle nicht der Nähstation (S) zugeordnete Ritzel (5) anzutreiben.

7. Maschine nach Anspruch 2, **dadurch gekennzeichnet,** daß die Antriebseinrichtungen für die Platten (2) eine Kurbel (8) im Bereich der unteren Basis einer jeden Platte (2) umfassen, die einerseits an der Basis der entsprechenden Platte (2) angelenkt ist und andererseits in dem zwischen der Beladestation (C) und der Nähstation (S) eingeschlossenen Abschnitt mit einer entsprechenden Transmissionskette (9) zusammenwirkt, die von einem Antriebsorgan (90) angetrieben wird, und in dem der Nähstation (S) entsprechenden Abschnitt mit einer Transmissionskette (10) zusammenwirkt, die von einem Antriebsorgan (11) angetrieben wird, das sich mit einer Geschwindigkeit dreht, die von der des Motors (90) verschieden ist.

8. Maschine nach Anspruch 3, **dadurch gekennzeichnet,** daß die Antriebsmittel für die Form-Tragplatten (2) ein Paar von Antriebsketten (12, 13) umfassen, die auf die Basen der Platten (2) einwirken und von denen jede von einem Führungselement (120, 130) aus einem Technopolymer getragen wird, und von denen eine (12) einem entsprechenden Antriebsorgang (121) zugeordnet ist und dazu dient, die Platten (2) der Formen (1), die sich vor der Nähstation (S) befinden, anzutreiben, und von denen die andere (13) einem entsprechenden Antriebsorgan (131) zugeordnet ist und dazu dient, die Planen (2) der Formen (1), die sich an der Nähstation (S) befinden, anzutreiben.

## Claims

1. Method for the automatic sewing of two stockings forming a panty hose, comprising the steps of:
a) fitting and positioning the two stockings on corresponding paired shapes;
b) carrying out the longitudinal cut of an equal length of the bodices of the thus positioned stockings;
c) spreading apart the shapes with the thus cut stockings bodices thereon;
d) carrying out the the seaming of the fabric edges projecting from the thus spread apart shaps;
characterized by the fact that the shapes not interested by the seaming are movable separately and at different speeds so as to allow their stop for the corresponding steps, separately and that during the seaming step the carrying speed is constant and the same for all the shapes, but differentiated with respect to that of the shapes not interested by the seaming.

2. Apparatus for the automatic sewing of two stockings forming a panty hose in accordance with the method of claim 1, comprising a plurality of shapes (1) paired for supporting each pair of stockings to be joined, positioning means for positioning and moving the stockings onto the respective shapes, cutting means for longitudinally cut the bodices, characterized by the fact that said shapes (1) are individually carried by corresponding shape-holder pallets (2) so as to allow them to be separately moved at different speeds, that it comprises an automatic stationary seamer (3) in correspondence with the stockingsseaming station (S), so as to carry out in one time an uninterrupted seaming of the fabric edges of the thus cut bodices, and that it comprises means for moving each pallet (2) at a differentiated speed in correspondence of the sewing station (S) with respect to all the others.

3. Apparatus in accordance with claim 2, characterized by the fact that said means for moving the pallets (2) comprises a sector gear (4) in correspondence of the base of each pallet (2), said sector gear (4) is shaped as a circular arc, with the concavity turned inwardly of the apparatus, and is engaged with a corresponding pinion (5): said pinions (5) being disposed at the vertexes of a regular hexagon inside the apparatus and the distance between two adjacent pinions (5) being approximately equal to the chord of said circular arc, so as to allow the pallets (2) to be moved whatever their angular position.

4. Apparatus in accordance with claims 2 and 3, characterized by the fact that each pinion (5) is engaged to a corresponding driving motor so that the pinion (5) of the seaming station and the one adjacent thereto in the direction of rotation of the carrousel, rotate at different speed with respect to all other pinions (5).

5. Apparatus in accordance with claims 2 ad 3, characterized by the fact that the angular amplitude of each sector (4) is a fraction of the round angle, so that a same fraction (X) will be free or empty, that is not engaged by any sector (4).

6. Apparatus in accordance with claim 2, characterized by the fact that said means for moving the pallets (2) comprises two closed loop chain drives (6, 7), wherein one (6) is engaged with a corresponding driving motor (60) and intended to move the pinion (5) in correspondence of the seaming station (S) and the pinion immediately following it, and the other (7) is engaged to a corresponding driving motor (70) and intended to move the pinions (5) located away from the seaming station (S).

7. Apparatus in accordance with claim 2, characterized by the fact that said means for moving the pallets (2) comprises a connecting rod (8) in correspondence with the lower base of each pallet (2), which, on one side, is hinged to the base of the corresponding pallet (2) and, on the other side, co-operates, within the section comprised between the loading station (C) and the seaming station (S), with a corresponding drive chain (9) which is engaged by a driving motor (90) and co-operates, within the section in correspondance of the seaming station (S), with a drive chain (10) engaged by a driving motor (11) operating at a speed different from that of the motor (90).

8. Apparatus in accordance with claim 3, characterized by the fact that said means for moving the pallets (2) comprises a pair of driving chains (12, 13), acting on the bases of the pallets (2), each of which is supported by a guide element (120, 130) made of a technopolymerous material, one (12) of which is engaged with a corresponding driving motor (121) and intended to drive pallets (2) of the shapes (1) located outside the seaming station (C) and the other (13) is engaged with a corresponding driving motor (131) and intended to drive the pallets (2) of the shapes (1) in correspondence with the seaming station (C).
